# EUROPÄISCHE PATENTSCHRIFT

(11) **EP 3 543 444 B1**
(45) Veröffentlichungstag und Bekanntmachung des Hinweises auf die Patenterteilung: **28.10.2020**
(21) Anmeldenummer: 19162520.1
(22) Anmeldetag: 13.03.2019
(51) Int. Cl.: E05D 3/02, E05D 9/00, E05D 5/16, E05D 5/10

(54) **LAGER FÜR EINE BESCHLAGANORDNUNG EINES FENSTERS**
BEARING FOR A FITTING DEVICE OF A WINDOW
PALIER POUR UN DISPOSITIF DE FERRURE D'UNE FENÊTRE

(30) Priorität: 20.03.2018 DE 102018204217
(43) Veröffentlichungstag der Anmeldung: 25.09.2019
(73) Patentinhaber: Aug. Winkhaus GmbH & Co. KG, 48291 Telgte (DE)
(72) Erfinder: Kushtilov, Boyko, 48159 Münster (DE)

(56) Entgegenhaltungen:
- DE-C1- 19 528 656
- DE-U1- 7 612 224
- DE-U1- 9 308 669
- US-A1- 2009 307 871

## Beschreibung

Die Erfindung betrifft ein Lager für einen gegen einen Rahmen schwenkbaren Flügel eines Fensters mit einem rahmenseitigen Lagerbock und mit einem flügelseitigen, gegenüber dem rahmenseitigen Lagerbock verdrehbaren Beschlagteil und mit einem in einer Drehachse der Beschlagteile liegenden Lagerbolzen, wobei der rahmenseitige Lagerbock aus einer Grundplatte und mindestens einem Lagerauge zur Aufnahme des Lagerbolzens besteht, wobei das Lagerauge durch Umformung einer einstückig an der Grundplatte angeordneten Lasche gebildet ist und das Lagerauge ein an der Grundplatte festes erstes Ende sowie ein zweites Ende aufweist und das Lagerauge zur sicheren Halterung des Lagerbolzens eine Rasthülse umschließt, wobei das zweite Ende des Lagerauges formschlüssig mit der Grundplatte verbunden ist und einen Fortsatz aufweist, der in eine zur Längsseite des Lagerbocks offene Ausnehmung der Grundplatte eingreift.

Aus der DE 195 28 656 C1 ist ein Drehlagerbock aus einem Blechstück bekannt, bei dem freie Enden der Lappen formschlüssig in Ausnehmungen der Grundplatte eingreifen. Durch diese Anordnung ist ein weiteres verkleben oder verschweißen der Enden der Lappen mit der Grundplatte erforderlich.

Aus der DE 093 08 669 U1 sind zapfenartige Verankerungselemente an einer Grundplatte eines Beschlagteils für die Verankerung eines Beschlagteils in einem Rahmen eines Fensters oder einer Tür bekannt.

Die US 2009 307 871 A1 offenbart eine einstückige Lagerhülse, bestehend aus von einem Grundträger abstehenden Lappen, deren freie Enden zweier Lappen gegeneinander stehen und formschlüssig gekoppelt sind, wobei eine Kopplungsausnehmung eines Lappens stufig ausgebildet ist und der entgegenstehende Lappen ein korrespondierendes Formschlusselement aufweist. Diese auf der dem Grundträger abgewandten Seite der Lagerhülse angeordnete Formschlussverbindung kann hohe Zugkräfte von der einen zur anderen Lasche übertragen, jedoch ist die Stabilität bei Kräften senkrecht zu den Laschen, welche bei geöffnetem Flügel auftreten, nicht besonders hoch.

Ein ähnliches Lager ist bereits aus der DE 1 972 819 U bekannt. Hierbei ist das Lager komplett aus einem Blechstück geformt und weist eine durchgängige Rolle zum Umschluss des Lagerbolzens auf. Kennzeichnend für die beschriebene Erfindung ist, dass die Form der Rolle während der Montage des Fensters angepasst und somit auf die Gegebenheiten angepasst werden kann. Hierzu kann die Krümmung der Rolle mithilfe eines entsprechenden Werkzeugs eingestellt werden. Nachteilig an dieser Erfindung ist jedoch, dass die Rolle nicht an der Grundplatte selbst fixiert wird, sondern im Rahmen der Montage lediglich durch eine elastische Hülse verschlossen wird, was zu Einbußen in der Stabilität des Lagers führt.

Heutzutage übliche Zinkdruckgusslager, oder zumindest Zinkdruckguss-Stahlverbund-Lager, welche eine geschlossene Lagerung für den Lagerbolzen bieten und eine einstückige Ausbildung des Lagers zulassen, können aufgrund des verwendeten Materials ebenfalls eine geringere Stabilität aufweisen.

Der Erfindung liegt das Problem zugrunde ein Lager der eingangs erwähnten Art so weiterzubilden, dass es eine hohe Stabilität und Betätigungssicherheit aufweist.

Das Problem wird erfindungsgemäß dadurch gelöst, dass die Ausnehmung stufig ausgebildet ist, mit einem erweiterten Aufnahmebereich in Richtung der dem Rahmen zugewandten Unterseite der Grundplatte und dass der Fortsatz an seinem freien Ende einen verbreiterten Kopf aufweist, welcher in den erweiterten Aufnahmebereich der Ausnehmung der Grundplatte angeordnet werden kann und die Grundplatte somit hintergreift.

Durch diese Gestaltung weist das Lager, welches den Lagerbolzen aufnimmt und somit das Flügelgewicht am Rahmen hält, eine erhöhte Stabilität gegenüber einseitig offenen Lagern auf. Die Stabilität gegenüber herkömmlichen Zinkdruckgusslagern kann durch Verwendung von beispielsweise Stahlblech zur Umformung erhöht werden. Das Lager ist üblicherweise als Drehlager ausgeführt und kann nahe der oberen Ecke, nahe der unteren Ecke oder dazwischen entlang der Drehachse eines zumindest drehbaren Flügels eines Fensters oder einer Tür angeordnet sein. Die Aufnahme des Fortsatzes wird optimiert, wenn die Ausnehmung stufig ausgebildet ist, mit einem erweiterten Aufnahmebereich in Richtung der dem Rahmen zugewandten Unterseite der Grundplatte. Dadurch wird Raum geschaffen für Materialüberstände und als Toleranzausgleich. Da der Fortsatz an seinem freien Ende einen verbreiterten Kopf aufweist, welcher in den erweiterten Aufnahmebereich der Ausnehmung der Grundplatte angeordnet werden kann und die Grundplatte somit hintergreift, wird auf einfache Art ein Formschluss zwischen dem zweiten Ende des Lagerauges und der Grundplatte erzeugt. Somit wird das zweite Ende an der Grundplatte fixiert und kann nicht von der Grundplatte weg aus der Ausnehmung herausgezogen werden.

Eine Verbindung kann gemäß einer vorteilhaften Weiterbildung der Erfindung auch dadurch erreicht werden, dass der Kopf in dem stufigen, erweiterten Aufnahmebereich der Ausnehmung der Grundplatte mittels Umformen gebildet wird. Durch diese Ausführung kann der Fortsatz zunächst sehr schmal ausgeführt werden, so dass er direkt in Richtung der Grundplatte in die Ausnehmung eingeführt werden kann und nicht von der Seite eingeschwenkt werden muss. Durch das anschließende Umformen, bevorzugt nach dem Einführen des Fortsatzes in die Ausnehmung, kann ein zur Ausnehmung spielfreier Kopf im erweiterten Aufnahmebereich der Ausnehmung erzeugt werden. Dies verbessert den spielfreien Formschluss und damit das Lagerspiel. Es ist bevorzugt maximal so viel umformbares Material vorhanden, wie in den erweiterten Aufnahmebereich der Ausnehmung aufgenommen werden kann, um eine weitgehend ebene Auflagefläche der Grundplatte beizubehalten.

Eine vollständig formschlüssige Verbindung ist gemäß einer vorteilhaften Weiterbildung der Erfindung dann besonders sicher gestaltet, wenn der erweiterte Aufnahmebereich als Kreis ausgebildet ist, wobei die Mitte des erweiterten Aufnahmebereichs einen Abstand kleiner ihrem Radius zur Längskante der Grundplatte aufweist, so dass eine Kreisöffnung an der Längsseite ausgebildet ist. Hierdurch wird eine stabilere Verbindung des zweiten Endes des Lagerauges mit der Grundplatte und somit ein erhöhter Widerstand gegen eine ungewollte Verformung des Lagerauges gewährleistet. Des Weiteren gestaltet sich das Einschwenken des Fortsatzes einfacher und ein formschlüssiger Halt gegen sein Zurückschwenken wird gewährleistet, da der Kreisdurchmesser größer ist als die Kreisöffnung an der Längskante der Grundplatte. Es wird hierbei idealerweise ein runder Fortsatz verwendet, der einen Durchmesser kleiner der Breite der an der Längsseite des Lagerbocks offene Ausnehmung der Grundplatte aufweist und so lang ist, dass nach einem Umformvorgang des Fortsatzes der erweiterte Aufnahmebereich zumindest teilweise ausgefüllt ist.

Die Rasthülsen werden nach einer anderen vorteilhaften Weiterbildung der Erfindung gegen ungewolltes Verdrehen gesichert, wenn der Querschnitt des Lagerauges auf der Innenseite zumindest eine Gerade und einen Radius aufweist und die Außenkontur der Rasthülse an die Form des Lagerauges angepasst ist.

Gemäß einer vorteilhaften Weiterbildung der Erfindung ist das Lager so ausgeführt, dass das Lagerauge die Rasthülse größtenteils umschließt und die Rasthülse das Lagerauge zumindest von einer Seite hintergreift. Hierdurch kann die Rasthülse gegen ein Verschieben in Richtung der Drehachse des Lagerbolzens gesichert werden.

Das Lager ist nach einer vorteilhaften Weiterbildung verschleißarm, wenn bei einer Ausführung mit mindestens zwei Lageraugen die Grundplatte auf einer Längsseite eine längs verlaufende Schrägkante aufweist, die zwischen den Lageraugen verläuft und auf der Seite der formschlüssigen Verbindung angeordnet ist. Das Lager wird vorzugsweise mit der Schrägkante in Richtung Flügel angeordnet und somit sichert diese ein reibungsloses Drehen des Flügels in die Geschlossenstellung und schafft Raum für die stabile Ausgestaltung des flügelseitigen Beschlagteils, was auf Dauer für weniger Verschleiß und eine leichtere Bedienung sorgt.

Das Lager lässt sich gemäß einer weiteren vorteilhaften Weiterbildung der Erfindung noch stabiler ausführen, wenn auf der der Schrägkante gegenüberliegenden Längsseite des Lagers ein Steg angeordnet ist, der zwischen den Lageraugen verläuft und während der Umformung der Lageraugen einstückig mit geformt wird.

Die Montage des Lagers lässt sich gemäß einer anderen vorteilhaften Weiterbildung der Erfindung verbessern, wenn die Grundplatte an ihrer dem Rahmen zugewandten Unterseite mindestens einen Zapfen ausweist. Hierdurch lässt sich die Grundplatte in einer im Rahmen eingebrachten Ausnehmung, welche die Kontur des Zapfens aufweist, fixieren. Dadurch bietet der Zapfen einen verlässlichen Schutz gegen ungewolltes Verdrehen oder Verschieben des Lagers während der Montage und im montierten Zustand.

Das Lager ist gemäß einer anderen vorteilhaften Weiterbildung so gestaltet, dass die Grundplatte Verlängerungen aufweist, die über die Außenseiten der Lageraugen hinausgehen. Somit sind mehr Möglichkeiten zur Befestigung und zur Handhabe des Lagers gegeben.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: Eine allgemeine Darstellung eines Fensters mit einer erfindungsgemäßen Lageranordnung.
- Fig. 2: Darstellung eines erfindungsgemäßen Lagers, umfassend einen rahmenseitigen Lagerbock und ein flügelseitiges Beschlagteil.
- Fig. 3: Ein erfindungsgemäßer Lagerbock in perspektivischer Seitenansicht.
- Fig. 4: Der Lagerbock aus Fig. 3 in einer Seitenansicht.
- Fig. 5: Darstellung eines Lagerauges in Richtung der Drehachse eines Lagerbolzens.
- Fig. 6: Eine vergrößerte Darstellung eines Lagerauges auf der Seite der formschlüssigen Verbindung mit einem die Grundplatte hintergreifenden Kopf.
- Fig. 7: Eine vergrößerte Darstellung eines Lagerauges auf der Seite der formschlüssigen Verbindung mit einer umgeformten Verbindung.
- Fig. 8: Eine vergrößerte Darstellung der Rückseite des Lagerbocks mit einem die Grundplatte hintergreifenden Kopf.
- Fig. 9: Eine vergrößerte Darstellung der Rückseite des Lagerbocks mit einer umgeformten Verbindung.

Figur 1 zeigt ein Fenster mit einem Rahmen 1, einem Flügel 2 und einem erfindungsgemäßen Lager 3. Das Fenster kann mittels einer Handhabe beispielsweise in gewohnter Dreh- oder Dreh-Kipp-Bewegung verlagert werden. Das Lager kann auch für andere Bauteile, wie Fenstertüren oder Türen, verwendet werden und ist überall entlang der Drehachse des Flügels einsetzbar. Bei Dreh-Kipp-Fenstern ist das beschriebene Lager als oberes Flügellager einsetzbar, wobei die Kippbewegung durch eine obere Öffnungsschere und zumindest ein unteres Kipplager ermöglicht wird.

Figur 2 zeigt ein erfindungsgemäßes Lager 3. Es besteht aus einem flügelseitigen Beschlagteil 4 und einem rahmenseitigen Lagerbock 6. Beide Teile sind über einen Lagerbolzen 5 miteinander drehgelagert Verbunden.

Figur 3 zeigt einen Lagerbock 6. Er besteht aus einer Grundplatte 7 und zwei Lageraugen 8, wobei die Abwicklung des Vormaterials aus der Grundplatte 7 mit zwei abstehenden Laschen besteht, wobei die Lageraugen 8 aus den von der Grundplatte 7 abstehenden Laschen durch Umformung, wie beispielsweise Walzen oder Biegen, hergestellt wurden. Die Lageraugen 8 weisen dabei ein einstückig mit der Grundplatte 7 verbundenes erstes Ende 23 sowie ein zweites Ende 24 auf, welches zur Fixierung der Lageraugenform nach der Herstellung dieser dient. Die Lageraugen 8 umfassen jeweils eine Rasthülse 9, in welchen der später einführbare Lagerbolzen 5 fixiert werden kann. Weiterhin weist die Grundplatte 7 eine Schrägkante 10, die im montierten Zustand dem Flügel 2 zugewandt ist, und einen Steg 11 auf der gegenüberliegenden Längsseite auf. Beide verlaufen zwischen den Lageraugen 8. Der Steg 11 wird ebenfalls während der Blechumformung aus dem einstückigen Blech gebildet und erhöht die Stabilität des Lagerbocks 6. Des Weiteren bildet er einen seitlichen Abschluss der Lagerbolzenaufnahme.

Figur 4 zeigt den erfindungsgemäßen Lagerbock 6 aus Figur 3 in der Seitenansicht. Neben den bereits genannten technischen Merkmalen sind in dieser Ansicht zwei Zapfen 13 zu erkennen, welche an der Unterseite der Grundplatte 7 in Richtung des Rahmens 1 hervorstehen. Diese können zur vorläufigen Ausrichtung und Fixierung des Lagerbocks 6 am Rahmen 1 verwendet werden und gestatten somit eine einfache Montierung des Lagers 3 sowie eine höhere Lagestabilität des Lagerbocks 6 nach der Montage. Zudem ist diese Ansicht auf die formschlüssige Verbindung ausgerichtet, sodass erkennbar ist, dass an den zweiten Enden 24 der Lageraugen 8 ein Fortsatz 14 angebracht ist, welcher in eine Ausnehmung 15 der Grundplatte 7 greift. Die Ausnehmung 15 ist stufig ausgebildet, sodass es einen erweiterten Aufnahmebereich 16 für einen abschließenden pilzkopfartigen Materialfortsatz, wie beispielsweise einen vorgeformten oder einen durch nachträgliches Umformen hergestellten Kopf 20 oder eine Stauchung, und einen definierten Aufnahmebereich für den Fortsatz 14 selbst gibt. Des Weiteren ist zu erkennen, dass die Rasthülse 9 weitestgehend von dem Lagerauge 8 umschlossen wird und lediglich ein Kopfteil der Rasthülse 9 freiliegend bleibt.

Figur 5 zeigt das erfindungsgemäße Lagerauge 8 in vergrößerter Darstellung entlang der Drehachse des Lagerbolzens 5. Auch hier ist wieder die als Zapfen 13 ausgeführte Erhebung an der Unterseite der Grundplatte 7 zu erkennen. Weiterhin ist erkennbar, dass das Lagerauge 8 an seiner Innenseite unter anderem aus einem geraden Abschnitt 18 und einem Radius 19 gebildet wird. Des Weiteren sind das erste Ende 23 und das zweite Ende 24 des Lagerauges 8 gezeigt, welche dieses mit der Grundplatte 7 verbinden. Die Außenkontur 22 der Rasthülse 9 ist an diese Form des Lagerauges 8 angepasst, sodass ein ungewolltes verdrehen der Rasthülse 9 ausgeschlossen ist. Weiterhin ist zu erkennen, dass der Kopf der Rasthülse 9 die Innenseite 17 des Lagerauges 8 überlappt und es somit hintergreift. Dies gewährleistet einen zusätzlichen Halt der Rasthülse 9
In Figur 6 ist ein Lagerauge 8 erfindungsgemäßer Ausführung in vergrößerter Seitenansicht zu sehen. Die Fixierung des zweiten Endes 24 des Lagerauges 8 wird in diesem Ausführungsbeispiel mittels eines rechteckigen Kopfes 20, welcher an dem Fortsatz 14 ausgebildet ist, umgesetzt. Dieser hintergreift nach der Umformung des Blechstücks in dem erweiterten Aufnahmebereich 16 der Ausnehmung 15 die Grundplatte 7 und sorgt so für den Verschluss des Lagerauges 8.

Eine zweite Ausführungsform der formschlüssigen Verbindung ist in Figur 7 gezeigt. Nachdem das Lagerauge 8 durch die erste Umformung gebogen ist, wird es mittels einer weiteren Umformung an der Grundplatte 7 fixiert. Somit wird ein kompletter Formschluss der Verbindung zwischen Grundplatte 7 und dem zweiten Ende 24 des Lagerauges 8 erreicht.

Die Figur 8 und Figur 9 zeigen die Rückseiten der in Figur 6 und Figur 7 dargestellten erfindungsgemäßen Ausführungsformen des Lagerbocks 6. Es sind die formschlüssigen Verbindungen des zweiten Endes 24 des Lagerauges 8 mit der Grundplatte 7 mittels des Fortsatzes 14 gezeigt. In Figur 8 ist die Ausführung, welche die Verbindung mittels hintergreifen herstellt, gezeigt und der rechteckige Kopf 20 des Fortsatzes 14 ist zu erkennen. Dieser ist in den entsprechend geformten erweiterten Aufnahmebereich 16 der Grundplatte 7 eingeführt. Dies ist bei vorgeformtem rechteckigen Kopf 20 durch einschwenken von der Öffnung an der Längsseite der Grundplatte 7 möglich. In Figur 9 ist die Variante mittels Verformung gezeigt. Hierbei wurde ein Niet 21 in einem formangepassten erweiterten Aufnahmebereich 16 angeordnet und bildet nach dem Umformvorgang den dargestellten vollständigen Formschluss zur Verbindung des zweiten Endes 24 des Lagerauges 8 mit der Grundplatte 7. Der erweiterte Aufnahmebereich 16 ist in diesem Fall kreisförmig ausgebildet und so angeordnet, dass eine Kreisöffnung an der Längskante der Grundplatte vorhanden ist, welche bündig mit dem Niet 21 schließt. Die Kreisöffnung an der Längskante der Grundplatte 7 ist schmaler als der Durchmesser des kreisförmigen erweiterten Aufnahmebereichs 16.

## Patentansprüche

1. Lager (3) für einen gegen einen Rahmen (1) schwenkbaren Flügel (2) eines Fensters mit einem rahmenseitigen Lagerbock (6) und mit einem flügelseitigen, gegenüber dem rahmenseitigen Lagerbock (6) verdrehbaren Beschlagteil (4) und mit einem in einer Drehachse der Beschlagteile (4, 6) liegenden Lagerbolzen (5), wobei der rahmenseitige Lagerbock (6) aus einer Grundplatte (7) und mindestens einem Lagerauge (8) zur Aufnahme des Lagerbolzens (5) besteht, wobei das Lagerauge (8) durch Umformung einer einstückig an der Grundplatte (7) angeordneten Lasche gebildet ist und das Lagerauge (8) ein an der Grundplatte (7) festes erstes Ende (23) sowie ein zweites Ende (24) aufweist und das Lagerauge (8) zur sicheren Halterung des Lagerbolzens eine Rasthülse (9) umschließt, wobei das zweite Ende (24) des Lagerauges (8) formschlüssig mit der Grundplatte (7) verbunden ist und einen Fortsatz (14) aufweist, der in eine zur Längsseite des Lagerbocks (6) offene Ausnehmung (15) der Grundplatte (7) eingreift, **dadurch gekennzeichnet, dass** die Ausnehmung (15) stufig ausgebildet ist, mit einem erweiterten Aufnahmebereich (16) in Richtung der dem Rahmen (1) zugewandten Unterseite der Grundplatte (7) und dass der Fortsatz (14) an seinem freien Ende einen verbreiterten Kopf (20) aufweist, welcher in den erweiterten Aufnahmebereich (16) der Ausnehmung (15) der Grundplatte (7) angeordnet werden kann und die Grundplatte (7) somit hintergreift.

2. Lager (3) nach Anspruch 1, **dadurch gekennzeichnet, dass** der Kopf (20) in dem stufigen, erweiterten Aufnahmebereich (16) der Ausnehmung (15) der Grundplatte (7) mittels Umformen gebildet wird.

3. Lager (3) nach einem der Ansprüche 1 oder 2, **dadurch gekennzeichnet, dass** der erweiterte Aufnahmebereich (16) als Kreis ausgebildet ist, wobei die Mitte des erweiterten Aufnahmebereichs (16) einen Abstand kleiner ihrem Radius zur Längskante der Grundplatte (7) aufweist, so dass eine Kreisöffnung an der Längsseite ausgebildet ist.

4. Lager (3) nach einem der Ansprüche 1 bis 3, **dadurch gekennzeichnet, dass** der Querschnitt des Lagerauges (8) auf der Innenseite (17) zumindest eine Gerade (18) und einen Radius (19) aufweist und die Außenkontur (22) der Rasthülse (9) an die Form des Lagerauges angepasst ist.

5. Lager (3) nach einem der Ansprüche 1 bis 4, **dadurch gekennzeichnet, dass** das Lagerauge (8) die Rasthülse (9) größtenteils umschließt und die Rasthülse (9) das Lagerauge (8) zumindest von einer Seite hintergreift.

6. Lager (3) nach einem der Ansprüche 1 bis 5, **dadurch gekennzeichnet, dass** bei einer Ausführung mit mindestens zwei Lageraugen (8) die Grundplatte (7) auf einer Längsseite eine längs verlaufende Schrägkante (10) aufweist, die zwischen den Lageraugen (8) verläuft und auf der Seite der formschlüssigen Verbindung angeordnet ist.

7. Lager (3) nach Anspruch 6, **dadurch gekennzeichnet, dass** auf der der Schrägkante (10) gegenüberliegenden Längsseite des Lagers (3) ein Steg (6) angeordnet ist, der zwischen den Lageraugen (8) verläuft und während der Umformung der Lageraugen (8) einstückig mit geformt wird.

8. Lager (3) nach einem der Ansprüche 1 bis 7, **dadurch gekennzeichnet, dass** die Grundplatte (7) an ihrer dem Rahmen (1) zugewandten Unterseite mindestens einen Zapfen (13) ausweist.

9. Lager (3) nach einem der Ansprüche 1 bis 8, **dadurch gekennzeichnet, dass** die Grundplatte (7) Verlängerungen (12) aufweist, die über die Außenseiten der Lageraugen (8) hinausgehen.

## Claims

1. A bearing (3) for a wing (2) of a window pivotable against a frame (1) having a frame-side bearing block (6) and having a wing-side fitting part (4), which can be rotated relative to the frame-side bearing block (6) and having a bearing bolt (5), which lies in an axis of rotation of the fitting parts (4, 6), wherein the frame-side bearing block (6) consists of a base plate (7) and at least one bearing eye (8) for receiving the bearing bolt (5), wherein the bearing eye (8) is formed by shaping a lug arranged in one piece on the base plate (7) and the bearing eye (8) has a fixed first end (23) on the base plate (7) and a second end (24) and the bearing eye (8) encloses a latch sleeve (9) for the secure holding of the bearing bolt, wherein the second end (24) of the bearing eye (8) is positively connected to the base plate (7) and has an extension (14), which engages into a recess (15) of the base plate (7) open to the longitudinal side of the bearing block (6), **characterized in that** the recess (15) is designed in stepped form, with an extended receiving area (16) in the direction of the underside of the base plate (7) facing the frame (1) and that the extension (14) has a widened head (20) on its free end, which can be arranged in the extended receiving area (16) of the recess (15) of the base plate (7) and thus engages the base plate (7) from behind.

2. The bearing (3) according to claim 1, **characterized in that** the head (20) is formed in the stepped, extended receiving area (16) of the recess (15) of the base plate (7) by means of shaping.

3. The bearing (3) according to any one of claims 1 or 2, **characterized in that** the extended receiving area (16) is designed as a circle, wherein the center of the extended receiving area (16) is at a distance smaller than its radius from the longitudinal edge of the base plate (7), so that a circular opening is formed on the longitudinal side.

4. The bearing (3) according to any one claims 1 to 3, **characterized in that** the cross section of the bearing eye (8) has at least one straight line (18) and a radius (19) on the inside (17) and the outer contour (22) of the latch sleeve (9) is adapted to the shape of the bearing eye.

5. The bearing (3) according to any one of claims 1 to 4, **characterized in that** the bearing eye (8) largely encloses the latch sleeve (9) and the latch sleeve (9) engages behind the bearing eye (8) at least from one side.

6. The bearing (3) according to any one of claims 1 to 5, **characterized in that** in one design with at least two bearing eyes (8), the base plate (7) has a longitudinally extending oblique edge (10) on a longitudinal side, which extends between the bearing eyes (8) and is arranged on the side of the positive connection.

7. The bearing (3) according to claim 6, **characterized in that** a web (6) is arranged on the longitudinal side of the bearing (3) opposite the oblique edge (10), which web extends between the bearing eyes (8) and during the shaping of the bearing eyes (8) is formed in one piece with said bearing eyes.

8. The bearing (3) according to any one of claims 1 to 7, **characterized in that** the base plate (7) has at least one pin (13) on its underside facing the frame (1).

9. The bearing (3) according to any one of claims 1 to 8, **characterized in that** the base plate (7) has lengthening pieces (12), which extend beyond the outer sides of the bearing eyes (8).

## Revendications

1. Palier (3) pour un battant (2) d'une fenêtre, pivotant contre un cadre (1), avec un support de palier côté cadre (6) et une partie de ferrure (4) rotative par rapport au support de palier côté cadre (6) et avec une tige de palier (5) se trouvant dans un axe de rotation des parties de ferrure (4, 6), dans lequel le support de palier côté cadre (6) est constitué d'une plaque de base (7) et d'au moins un œillet de palier (8) pour le logement de la tige de palier (5), dans lequel l'œillet de palier (8) est réalisé par formage d'une patte disposée d'une seule pièce sur la plaque de base (7) et l'œillet de palier (8) comprend une première extrémité (23) fixée sur la plaque de base (7) ainsi qu'une deuxième extrémité (24) et l'œillet de palier (8) entoure un manchon d'encliquetage (9) pour une fixation sûre de la tige de palier, dans lequel la deuxième extrémité (24) de l'œillet de palier (8) est reliée par complémentarité de forme avec la plaque de base (7) et comprend un prolongement (14) qui s'emboîte dans un évidement (15) de la plaque de base (7), ouvert vers le côté longitudinal du support de palier (6), **caractérisé en ce que** l'évidement (15) est réalisé de manière échelonnée, avec une partie de logement élargie (16) en direction du côté inférieur, orienté vers le cadre (1), de la plaque de base (7) et **en ce que** le prolongement (14) comprend, à son extrémité libre, une tête élargie (20) qui peut être disposée dans la partie de logement élargie (16) de l'évidement (15) de la plaque de base (7) et s'accroche donc à l'arrière de la plaque de base (7).

2. Palier (3) selon la revendication 1, **caractérisé en ce que** la tête (20) est réalisée dans la partie de logement élargie échelonnée (16) de l'évidement (15) de la plaque de base (7) par formage.

3. Palier (3) selon l'une des revendications 1 ou 2, **caractérisé en ce que** la partie de logement élargie (16) présente une forme circulaire, dans lequel le centre de la partie de logement élargie (16) présente une distance, inférieure à son rayon, par rapport à l'arête longitudinale de la plaque de base (7), de façon à ce qu'une ouverture circulaire soit réalisée sur le côté longitudinal.

4. Palier (3) selon l'une des revendications 1 à 3, **caractérisé en ce que** la section transversale de l'œillet (8) présente, sur le côté intérieur (17), au moins une droite (18) et un rayon (19) et le contour externe (22) du manchon d'encliquetage (9) est adapté à la forme de l'œillet de palier.

5. Palier (3) selon l'une des revendications 1 à 4, **caractérisé en ce que** l'œillet de palier (8) entoure le manchon d'encliquetage (9) dans sa majeure partie et le manchon d'encliquetage (9) s'accroche par-derrière l'œillet de palier (8) au moins sur un côté.

6. Palier (3) selon l'une des revendications 1 à 5, **caractérisé en ce que**, lors d'une réalisation avec au moins deux œillets de palier (8), la plaque de base (7) comprend, sur un côté longitudinal, une arête oblique (10) s'étendant longitudinalement, qui s'étend entre les œillets de palier (8) et qui est disposée sur le côté de la liaison par complémentarité de forme.

7. Palier (3) selon la revendication 6, **caractérisé en ce que**, sur le côté longitudinal, opposé à l'arête longitudinale (10), du palier (3), est disposée une nervure (6) qui s'étend entre les œillets de palier (8) et qui est formé d'une seule pièce pendant le formage des œillets de palier (8).

8. Palier (3) selon l'une des revendications 1 à 7, **caractérisé en ce que** la plaque de base (7) comprend, sur son côté inférieur orienté vers le cadre (1), un tenon (13).

9. Palier (3) selon l'une des revendications 1 à 8, **caractérisé en ce que** la plaque de base (7) comprend des prolongements (12) qui vont au-delà des côtés externes des œillets de palier (8).
